# DEMANDE DE BREVET EUROPEEN

(11) **EP 1 331 317 A1**
(43) Date de publication de la demande: **30.07.2003**
(21) Numéro de dépôt: 03356009.5
(22) Date de dépôt: 24.01.2003
(51) Int. Cl.: E04B 2/14

(54) **Elément de maçonnerie pour joint mince**

(30) Priorité: 24.01.2002 FR 0200880
(71) Demandeur: IMERYS STRUCTURE, 31770 Colomiers (FR)
(72) Inventeur: Vallejo, Guy, 31490 Leguevin (FR)
(74) Mandataire: Maureau, Philippe

(57) **Abrégé**

La présente invention concerne un élément de maçonnerie (1) de forme générale parallélépipédique présentant deux faces latérales (4), deux faces frontales (2), une face supérieure (3), une face inférieure (5).

Selon l'invention, la face supérieure (3) et la face inférieure (5) présentent des ailettes (3a, 5a) longitudinales qui coïncident, qui sont disposées en regard des parois internes verticales, et qui sont en relief sur lesdites faces (3, 5), de manière à former une rainure longitudinale (3, 5b) entre chaque paire d'ailettes (3a ou 5a).

## Description

La présente invention se rapporte au domaine technique et général des matériaux de construction et plus particulièrement aux éléments de maçonnerie du type briques, utilisés pour la construction de murs, de cloisons ou autres.

On connaît des éléments de maçonnerie de forme générale parallélépipédique présentant deux faces latérales, deux faces frontales, une face supérieure et une face inférieure ainsi que des parois internes délimitant des alvéoles.

Le document FR 2 749 335 décrit des éléments de maçonnerie dont les faces latérales présentent une première série de reliefs verticaux destinés à venir en appui contre les reliefs d'un élément de maçonnerie adjacent et une deuxième série de reliefs verticaux s'emboîtant dans des évidements correspondant de l'élément de maçonnerie adjacent. Un tel assemblage ou emboîtement permet de réaliser des passages verticaux pour des tuyaux ou des câbles.

Le document US- 1, 887, 701 concerne une brique dont toutes les faces comportent des rainures formant un peignage permettant d'augmenter la surface de contact entre la brique et l'enduit ou le mortier déposé sur ses faces.

Il est également connu d'utiliser un moyen de collage à prise rapide du type mortier-colle, pour assembler les éléments de maçonnerie. Ce produit est relativement coûteux.

Le but de la présente invention vise à réaliser des éléments de maçonnerie dont l'assemblage par un moyen de liaison, par exemple du type mortier-colle, peut être réalisé avec une consommation minimale dudit moyen, et en limitant le traitement des surfaces d'assemblage des éléments.

Selon l'invention, la face supérieure et la face inférieure présentent des ailettes longitudinales qui coïncident, qui sont disposées en regard des parois internes verticales, et qui sont en relief sur lesdites faces de manière à former une rainure longitudinale entre chaque paire d'ailettes.

Les ailettes qui sont disposées en regard des parois internes verticales assurent le report de charge d'un élément sur l'autre. D'autre part, la consommation de moyens de liaison est minimale puisque seules les ailettes reçoivent le moyen de liaison à l'exclusion des rainures délimitées par les ailettes.

Suivant une première forme d'exécution, chaque ailette est centrée sur une paroi interne verticale, et la largeur de chaque ailette est sensiblement égale à la largeur de la paroi interne verticale correspondante.

Suivant une autre forme d'exécution, chaque ailette possède une largeur correspondant sensiblement à la largeur de deux parois internes verticales augmentée de l'espace entre ces deux parois, et est disposée en regard de ces deux parois et de l'espace qui les sépare.

Il est possible d'avoir des ailettes identiques sur les faces supérieure et inférieure d'un élément, ou au contraire d'avoir des ailettes simples, de faible largeur sur une face, et des ailettes doubles sur l'autre face, une paire d'ailettes de l'une des faces prenant appui sur une ailette large de l'autre face d'un élément superposé.

Selon un mode de réalisation de l'élément de maçonnerie, les ailettes, destinées à venir en appui contre des ailettes d'un autre élément de maçonnerie, présentent des surfaces d'appui planes et/ou rectifiées.

Il est à noter que le fait de rectifier uniquement les ailettes constitue un avantage économique par rapport au cas où il convient de rectifier la totalité de la surface d'un élément.

Avantageusement, les faces verticales d'extrémité présentent respectivement un emboîtement mâle vertical et un emboîtement femelle vertical complémentaire. Ces zones d'emboîtement vertical assurent un parfait positionnement des éléments les uns par rapport aux autres, et par suite une excellente coïncidence des ailettes des éléments de deux rangées superposées.

Selon un mode de mise en oeuvre de l'élément de maçonnerie, celui-ci est associé à un moyen de liaison déposé sur les ailettes d'au moins l'une des deux faces supérieure et inférieure.

Selon une possibilité, l'élément de maçonnerie est associé à un outillage de distribution, par exemple un masque, pour répandre sélectivement le moyen de liaison sur les ailettes.

Selon un mode de réalisation de l'élément de maçonnerie, le moyen de liaison est du mortier-colle.

Avantageusement, l'élément de maçonnerie est associé à un outillage de distribution d'un moyen de liaison, tel que mortier-colle, dans l'espace compris entre l'emboîtement mâle et l'emboîtement femelle de deux éléments adjacents, comprenant une partie tubulaire destinée à être engagée dans ledit espace, débouchant dans un réservoir destiné au moyen de liaison.

Un avantage de l'élément de maçonnerie conforme à l'invention est obtenu par une bonne précision en hauteur desdits éléments de maçonnerie et ce sans surcoût notable. En effet, il est possible de rectifier la hauteur des éléments de maçonnerie en ne rectifiant que la surface des ailettes en relief et non la totalité de la surface supérieure et/ou inférieure. La hauteur d'un élément de maçonnerie conforme à l'invention peut ainsi être rectifiée ou ajustée avec un gain de temps appréciable.

Un autre avantage de l'élément de maçonnerie conforme à l'invention réside dans le fait qu'une éventuelle rectification des ailettes permet de réduire considérablement la matière à enlever comparativement à une surface complètement plane.

La précision dimensionnelle en hauteur pour ce type de pose d'élément de maçonnerie peut ainsi être contrôlée en agissant exclusivement sur les surfaces d'extrémité des ailettes en relief.

De toute façon l'invention sera bien comprise à l'aide de la description qui suit, en référence au dessin schématique annexé représentant, à titre d'exemples non limitatifs, plusieurs formes d'exécution de cet élément de construction.

La figure 1 est une vue en perspective de trois éléments d'un premier type en position assemblée.

La figure 2 est une vue en coupe transversale de l'un des éléments de la figure 1.

La figure 3 est une vue en coupe transversale de deux éléments conformes à la figure 1 en position superposée.

La figure 4 est une vue en coupe transversale d'un deuxième type d'élément.

La figure 5 est une vue en perspective de deux autres éléments mis bout à bout, ainsi que d'un accessoire destiné à remplir en moyen de liaison l'espace entre deux éléments.

Un exemple de réalisation et d'assemblage d'éléments de maçonnerie 1 conformes à l'invention est représenté à la figure 1.

L'élément de maçonnerie 1, de forme parallélépipédique, présente intérieurement des alvéoles 2 délimitées par des parois internes verticales 2a, et horizontales 2b. Ces dernières s'étendent longitudinalement selon des plans orthogonaux.

L'élément de maçonnerie 1 présente une face supérieure 3 et une face inférieure 5 identiques présentant respectivement des ailettes 3a, 5a en relief. Les ailettes 3a et 5a, identiques, coïncident les unes avec les autres, ainsi qu'avec les parois internes verticales 2a. Ces ailettes 3a, 5a s'étendent également longitudinalement sur l'élément de maçonnerie 1 de façon à délimiter des rainures longitudinales 3b entre chaque paire d'ailettes 3a. Les faces supérieure 3 et inférieure 5 sont identiques de manière à obtenir, lorsque deux éléments de maçonnerie 1 sont empilés l'un sur l'autre, et selon un rang supérieur 1a, selon un rang inférieur 1 b, un contact entre ailettes 3a d'éléments de maçonnerie 1 respectifs. On pourra se reporter à la figure 3, laquelle montre un détail d'un tel assemblage. Les rainures 3b respectives de chacun des éléments de maçonnerie 1 sont en regard l'une l'autre et délimitent par conséquent les passages horizontaux 7 entre lesdits éléments de maçonnerie 1 et ceux de façon alternée avec des zones de liaison.

L'élément de maçonnerie 1 conforme à l'invention présente avantageusement des faces latérales 4 pourvues de rainures longitudinales 4a, destinées à améliorer l'accrochage des enduits et/ou pour améliorer l'esthétique.

Selon un autre exemple de réalisation conforme à l'invention, les faces latérales peuvent être également entièrement lisses.

Les éléments de maçonnerie 1 sont assemblés par l'intermédiaire d'un moyen de liaison, par exemple collage à prise rapide 6 du type mortier-colle. Ce moyen de collage à prise rapide 6 est répandu exclusivement sur les ailettes 3a des faces supérieures des éléments de maçonnerie 1. Les ailettes 3a présentent à cet effet une surface supérieure plane et/ou rectifiée. Les ailettes 3a de l'élément de maçonnerie du rang supérieur la viennent ainsi se positionner contre l'ailette 3a correspondante de l'élément de maçonnerie 1 du rang inférieur 1 b, et comprimer le moyen de collage à prise rapide 6.

La figure 2 représente un exemple de réalisation d'un élément de maçonnerie 1 et plus précisément sont contour en section transversale. Le moyen de collage à prise rapide 6 et notamment le mortier-colle est déposé sur les ailettes 3a de la face supérieure 3 de l'élément de maçonnerie 1 à l'aide d'un outillage adéquat de distribution. Ce dernier est par exemple constitué d'un masque dont les dimensions et les lumières sont adaptées à la forme en relief de la face supérieure 3 de l'élément de maçonnerie 1. On peut ainsi répandre sélectivement le mortier-colle sur la face supérieure 3, c'est-à-dire uniquement sur les ailettes 3a.

L'élément de maçonnerie 1 conforme à l'invention est par exemple une brique obtenue directement par cuisson d'une matière première du type mélange argileux.

Le moyen de liaison est par exemple constitué de mortier-colle, de bandes adhésives double faces, ou d'éléments collants déjà précollés seulement sur la face supérieure 3 ou sur les faces supérieure 3 et inférieure 5.

La figure 4 représente deux autres éléments en coupe transversale, ces éléments pouvant par exemple servir pour réaliser un linteau ou un chaînage horizontal. Dans cet élément, les mêmes composants sont désignés par les mêmes références que précédemment.

Cet élément se différencie essentiellement de l'élément décrit précédemment en ce que, sa face inférieure comporte des ailettes 15 dont la largeur correspond à l'épaisseur de deux parois internes 2a augmentées de l'espace entre ces deux parois internes. Chaque ailette 15 se trouve donc en regard de deux parois internes 2a et de l'espace entre ces deux parois.

Au contraire, la face supérieure est équipée d'ailettes 13 de largeur inférieure, chaque ailette se trouvant en regard d'une paroi interne verticale 2a. Ainsi, lorsque deux éléments sont superposés, une ailette 15 de la face inférieure d'un élément prend appui sur deux ailettes 13 de la face supérieure de l'élément situé immédiatement en dessous.

La figure 5 montre deux éléments 1 mis bout à bout comportant dans ses faces d'assemblage verticales à une extrémité un emboîtement femelle 8 et à son autre extrémité un emboîtement mâle 9. En position assemblée, les emboîtements mâles 9 d'un élément et femelles 8 de l'élément voisin délimitent un espace 10. Pour remplir cet espace 10 d'un moyen de liaison tel que du mortier-colle, sans risque de déposer ce moyen de liaison sur la face supérieure des deux éléments, où il constituerait une surépaisseur et risquerait de fixer des poussières ou similaires, un outillage 20 est utilisé pour déposer le moyen de liaison. Cet outillage possède une partie tubulaire 22 destinée à être engagée dans l'espace 10, surmontée d'une partie 23 en forme de trémie, formant réservoir pour le moyen de liaison, la trémie 23 étant équipée sur l'une de ses faces d'une poignée de manutention 24. En pratique, après que deux éléments voisins aient été juxtaposés, l'outillage 20 est posé sur les éléments de telle sorte que la partie tubulaire 22 soit introduite dans l'espace 10, après quoi le moyen de liaison est transféré de la trémie 23 à l'intérieur dudit espace 10. Ce garnissage peut donc se faire sans risque de voir du moyen de liaison déborder sur la face supérieure des éléments.

## Revendications

1. Elément de maçonnerie (1) de forme générale parallélépipédique présentant deux faces latérales (4), deux faces frontales (2), une face supérieure (3), une face inférieure (5), **caractérisé en ce que** la face supérieure (3) et la face inférieure (5) présentent des ailettes (3a, 5a) longitudinales qui coïncident, qui sont disposées en regard des parois internes verticales, et qui sont en relief sur lesdites faces (3, 5), de manière à former une rainure longitudinale (3, 5b) entre chaque paire d'ailettes (3a ou 5a).

2. Elément de maçonnerie selon la revendication 1, **caractérisé en ce que** chaque ailettes (3a, 5a, 13) est centrée sur une paroi interne verticale (2a), et la largeur de chaque ailette est sensiblement égale à la largeur de la paroi interne verticale correspondante.

3. Elément de maçonnerie selon la revendication 1, **caractérisé en ce que** chaque ailette (15) possède une largeur correspondant sensiblement à la largeur de deux parois internes verticales (2a) augmentée de l'espace entre ces deux parois, et est disposée en regard de ces deux parois et de l'espace qui les sépare.

4. Elément de maçonnerie selon l'une des revendications 1 à 3, **caractérisé en ce que** les ailettes (3a), destinées à venir en appui contre des ailettes (5a) d'un autre élément de maçonnerie (1), présentent des surfaces d'appui planes et/ou rectifiées.

5. Elément de maçonnerie selon l'une des revendications 1 à 4, **caractérisé en ce que** ses faces verticales d'extrémité présentent respectivement un emboîtement mâle vertical (9) et un emboîtement femelle vertical (8) complémentaire.

6. Elément de maçonnerie (1) selon l'une des revendications 1 à 5, **caractérisé en ce qu'**il est associé à un moyen de liaison tel que de collage (6) par exemple à prise rapide, déposé sur les ailettes (3a) d'au moins l'une des faces supérieure (3) et inférieure (5).

7. Elément de maçonnerie (1) selon la revendication 6, **caractérisé en ce qu'**il est associé à un outillage de distribution, par exemple du type masque pour répandre sélectivement le moyen de liaison (6) sur les ailettes (3a).

8. Elément de maçonnerie (1) selon l'une des revendications 6 et 7, **caractérisé en ce que** le moyen de liaison (6) est du mortier-colle.

9. Elément de maçonnerie selon la revendication 5, **caractérisé en ce qu'**il est associé à un outillage de distribution (20) d'un moyen de liaison, tel que mortier-colle, dans l'espace (10) compris entre l'emboîtement mâle (9) et l'emboîtement femelle (8) de deux éléments adjacents, comprenant une partie tubulaire (22) destinée à être engagée dans ledit espace (10), débouchant dans un réservoir (23) destiné au moyen de liaison.

10. Assemblage d'au moins deux éléments de maçonnerie (1) conformes à l'une des revendications 1 à 9, ledit assemblage comprenant au moins un élément de maçonnerie (1) de rang inférieur (1b) et au moins un élément de maçonnerie (1) de rang supérieur (1a), en appui l'un sur l'autre par les ailettes dépassant de leurs faces respectives.
